# EUROPÄISCHE PATENTSCHRIFT

(11) **EP 3 721 952 B1**
(45) Veröffentlichungstag und Bekanntmachung des Hinweises auf die Patenterteilung: **14.01.2026**
(21) Anmeldenummer: 20168803.3
(22) Anmeldetag: 08.04.2020
(51) Int. Cl.: A63C 11/02

(54) **TRANSPORTVORRICHTUNG FÜR WINTERSPORTGERÄTE**
TRANSPORT DEVICE FOR WINTER SPORT EQUIPMENT
DISPOSITIF DE TRANSPORT POUR EQUIPEMENT DE SPORT D'HIVER

(30) Priorität: 12.04.2019 CH 5072019
(43) Veröffentlichungstag der Anmeldung: 14.10.2020
(73) Patentinhaber: Mostert, Jörg, 8462 Rheinau (CH)
(72) Erfinder: Mostert, Jörg, 8462 Rheinau (CH)
(74) Vertreter: Schaad, Balass, Menzl & Partner AG

(56) Entgegenhaltungen:
- CH-A- 418 201
- US-A- 4 666 184
- US-A- 5 882 087
- US-B1- 9 095 766
- US-B1- 9 616 711

## Beschreibung

### GEBIET DER ERFINDUNG

Die vorliegende Erfindung betrifft eine Transportvorrichtung für ein längliches Wintersportgerät, insbesondere Ski.

### HINTERGRUND DER ERFINDUNG

Wintersportgeräte wie z.B. Ski sind oft von unhandlicher Grösse und hohem Gewicht, was einen Transport durch den Nutzer des Wintersportgerätes umständlich macht. Gleichzeitig ist es typischerweise erforderlich, dass die Wintersportgeräte insbesondere vor und nach dem Ausüben des Wintersports vom Nutzer selbst getragen werden müssen, z.B. um das Wintersportgerät zur und von der Talstation eines Wintersportortes weg zu tragen. Insbesondere bei Nutzern, welche den öffentlichen Verkehr benutzen, ist das Tragen des Wintersportgerätes oft eine Belastung.

Im Stand der Technik werden daher diverse Ansätze zur Vereinfachung des Transports von länglichen Wintersportgeräten, insbesondere Ski, vorgeschlagen.

Die EP0406179 A1 beschreibt z.B. einen Skiträger zur Vereinfachung des manuellen Transports eines Paars von Skiern, so dass das Tragen auf den Schultern vermieden werden kann. Der Skiträger umfasst eine Auflage mit Mitteln zum separaten lösbaren Eingreifen und Halten der Endstücke eines Paars von Skiern und Rollmittel, welche an der Auflage rotierbar sind, so dass ein manuelles Ziehen auf dem Boden ermöglicht wird.

Die CH418201 A beschreibt eine Rollvorrichtung für Skier zur Erleichterung ihres Tragens bzw. Transportierens, insbesondere auf aperem Gelände, z.B. auf Bahn- und Gehsteigen, Fahrbahnen und dergleichen. Die Rollvorrichtung weist zwei Räder auf, die zu beiden Seiten einer dünnen Platte, am hinteren Ende derselben, angeordnet sind, welche Platte dazu bestimmt und eingerichtet ist, zwischen die hinteren Enden von paarweise zusammengebundenen Skiern geschoben und von diesen reibungsschlüssig festgehalten zu werden. Dokument US 4666184 A offenbart eine Transportvorrichtung für ein längliches Wintersportgerät, insbesondere Ski, umfassend einen Grundkörper mit einem ersten und einem zweiten Schenkel, welche an einem Basisabschnitt des Grundkörpers anschließen, wobei durch den ersten Schenkel, den zweiten Schenkel und dem Basisabschnitt eine Aufnahme für einen Teil des Wintersportgeräts gebildet wird; und zwei entlang einer Rollachse angeordnete Rollen.

### DARSTELLUNG DER ERFINDUNG

Trotz den bekannten Ansätzen aus dem Stand der Technik werden die Wintersportgeräte noch immer von vielen Nutzern selbst und auf umständliche Weise, z.B. auf den Schultern, getragen.

Es ist daher eine Aufgabe der Erfindung, eine Transportvorrichtung für ein längliches Wintersportgerät, insbesondere Ski, bereitzustellen, welche den Stand der Technik mindestens teilweise verbessert.

Diese Aufgabe wird durch die Merkmale des unabhängigen Anspruchs gelöst. Vorteilhafte Ausführungsformen der Erfindung sind in den abhängigen Ansprüchen und in der vorliegenden Beschreibung und den Figuren gegeben.

Die Erfindung betrifft eine Transportvorrichtung für ein längliches Wintersportgerät, insbesondere Ski, umfassend einen Grundkörper mit einem ersten und einem zweiten Schenkel, welche an einem Basisabschnitt des Grundkörpers anschliessen, wobei durch den ersten Schenkel, den zweiten Schenkel und dem Basisabschnitt eine Aufnahme für einen Teil des Wintersportgeräts gebildet wird; und zwei entlang einer Rollachse angeordnete Rollen, welche magnetisch am Grundkörper lösbar befestigbar sind, wobei der Grundkörper aus einem ersten Körperstück umfassend den ersten Schenkel und einem zweiten Körperstück umfassend den zweiten Schenkel gebildet wird, wobei das erste Körperstück und das zweite Körperstück lösbar miteinander verbindbar sind.

Insbesondere kann die Aufnahme die Endstücke eines Paars von Skiern aufnehmen. Die Aufnahme kann aber auch ein Endstück eines Snowboards aufnehmen. Eine Transportvorrichtung für Wintersportgeräte wird oft nur benötigt, wenn das Wintersportgerät transportiert wird und muss dann typischerweise in einer Jackentasche, Hosentasche oder in einer sonstigen Tasche verstaut werden, was aufgrund des begrenzten Platzes nachteilhaft sein kann. Die lösbare Befestigung der Rollen am Grundkörper bietet daher den Vorteil, dass die Transportvorrichtung einfacher und kompakter verstaut oder aufbewahrt werden kann, wenn sie nicht genutzt wird.

Ferner kann die Transportvorrichtung durch das Lösen der Räder in einer Weise verstaut werden, in welcher z.B. die Achsen der Rollen oder andere Bestandteile der Transportvorrichtung besser vor Beschädigungen geschützt sind. Dies kann insbesondere vorteilhaft sein, wenn der Nutzer die Transportvorrichtung während des Ausübens des Wintersports z.B. in einer Jacken- oder Hosentasche trägt und die Transportvorrichtung beim Sitzen oder Umfallen des Nutzers mit dem Gewicht des Nutzers belastet wird.

Weiter kann die Lösbarkeit der Rollen vorteilhaft sein, wenn eine Rolle oder der Grundkörper defekt ist und ausgetauscht werden muss.

In einer Ausführungsform weist der Grundkörper einen dritten Schenkel auf, welcher zwischen dem ersten und dem zweiten Schenkel angeordnet ist, und die Aufnahme in eine erste Aufnahme für einen ersten Ski eines Skipaares und in eine zweite Aufnahme für einen zweiten Ski des Skipaares aufteilt.

In einer Ausführungsform weist der Grundkörper eine entlang der Rollachse orientierte Achsenausnehmung auf und die Rollen weisen jeweils ein ferromagnetisches Achsenstück auf, welches in die Achsenausnehmung einführbar ist.

Durch das ferromagnetische Achsenstück kann die Rolle lösbar am Grundkörper befestigt werden, wobei das ferromagnetische Achsenstück in der Regel mit einem ferromagnetischen Gegenstück des Grundkörpers magnetisch wechselwirkt.

Das ferromagnetische Achsenstück kann in einer Ausführungsform eine Manschette und einen ferromagnetischen Teil, z.B. einen Permanentmagneten, umfassen, welches, z.B. formschlüssig oder kraftschlüssig, in einem Ende der Manschette aufgenommen ist. Die Manschette kann aus Kunststoff oder aus einem Metall gefertigt sein. Weiter kann die Manschette bis auf eine an einem Ende ausgebildete Ausnehmung zur Aufnahme des ferromagnetischen Elements massiv ausgebildet sein.

Die Achsenausnehmung weist vorzugsweise ein zylindrisches Profil auf. Das Achsenstück weist vorzugsweise eine zylindrische Form auf, welche auf das zylindrische Profil der Achsenausnehmung abgestimmt ist.

Die Achsenausnehmung kann als durchgehende Bohrung oder als Sackloch ausgebildet sein.

Das ferromagnetische Achsenstück kann direkt als Achse für die Rolle dienen oder mit einer separaten Achse der Rolle verbindbar sein. Zum Beispiel kann die Achse der Rolle aus Kunststoff oder aus einem Metall, wie z.B. Aluminium, gebildet sein und ein Gewinde aufweisen, auf welche das ferromagnetische Achsenstück aufschraubbar ist.

In einer Ausführungsform weist der Grundkörper zwei entlang der Rollachse orientierte Achsenausnehmungen auf, in welche jeweils ein Achsenstück einführbar ist.

Vorzugsweise sind die Achsenausnehmungen als Sackloch ausgebildet.

In einer Ausführungsform umfasst das ferromagnetische Achsenstück einen Permanentmagneten.

Das ferromagnetische Achsenstück kann aber auch (bis auf eine Remanenz) temporär magnetisierbar sein bzw. einen temporär magnetisierbaren Teil umfassen.

Das ferromagnetische Achsenstück kann z.B. ein Material aus Eisen oder einer Eisenlegierung, Nickel oder einer Nickellegierung, oder einer Eisen-Nickellegierung, umfassen.

Vorzugsweise weist der Permanentmagnet des Achsenstücks eine zylindrische Form auf.

In einer Ausführungsform weist der Grundkörper ein ferromagnetisches Element auf, welches in die Achsenausnehmung eingelassen ist und ausgelegt ist, mit dem Achsenstück magnetisch zu wechselwirken.

Vorzugsweise ist das ferromagnetische Element in Bezug auf zur Achsenausnehmung quer orientierten Richtungen formschlüssig in die Achsenausnehmung eingelassen.

In einer Ausführungsform ist das ferromagnetische Element in der Achsenausnehmung stoffschlüssig mit dem Grundkörper verbunden.

In einer Ausführungsform ist das ferromagnetische Element kraftschlüssig in die Achsenausnehmung eingelassen.

In einer Ausführungsform weist das ferromagnetische Element des Grundkörpers eine zylindrische Form auf.

Vorzugsweise weist das ferromagnetische Element eine geeignete Länge derart auf, dass die magnetische Wechselwirkung zwischen dem ferromagnetischen Element und dem ferromagnetischen Achsenstück ausreicht, um die Rolle am Grundkörper magnetisch zu befestigen.

In einer Ausführungsform umfasst das ferromagnetische Element des Grundkörpers einen Permanentmagneten. Das ferromagnetische Element kann aber auch (bis auf eine Remanenz) nur temporär magnetisierbar sein. Ein temporär magnetisierbares ferromagnetisches Element bietet den Vorteil, dass ein kleiner magnetischer Gegenstand, wie z.B. ein Ohrring o.ä., welcher in die Achsenausnehmung gerät, auf einfache Art wieder entfernt werden kann.

Das ferromagnetische Element kann z.B. ein Material aus Eisen oder einer Eisenlegierung, Nickel oder einer Nickellegierung, oder einer Eisen-Nickellegierung, umfassen.

Vorzugsweise weist das ferromagnetische Element bzw. der Permanentmagnet des Grundkörpers eine zylindrische Form auf.

In einer Ausführungsform ist das ferromagnetische Element in einer Hülse, vorzugsweise einer Kunststoffhülse, aufgenommen, welche in der Achsenausnehmung kraftschlüssig, z.B. durch eine radiale Spreizwirkung, gehalten ist. Es können auch zwei ferromagnetische Elemente vorhanden sein, welche beidseits in die Kunststoffhülse aufgenommen sind.

In einer Ausführungsform weisen die Rollen eine Mehrzahl von umlaufend angeordneten Bohrungen auf, in welche jeweils das Achsenstück der jeweils anderen Rolle einführbar ist.

Dies bietet den Vorteil, dass die vom Grundkörper gelösten Rollen einfacher aufeinandergestapelt werden können, indem ein Achsenstück einer Rolle in eine Bohrung der anderen Rolle eingeführt wird. Auf diese Weise können die Rollen platzsparender verstaut oder aufbewahrt werden.

In einer Ausführungsform weisen die Rollen jeweils eine axiale Ausnehmung auf und der Grundkörper weist entlang der Rollachse in Richtung der Rollen vorstehende ferromagnetische Bolzen auf, welche jeweils in die axialen Ausnehmungen der Rollen einführbar sind.

Vorzugsweise sind die ferromagnetischen Bolzen jeweils in Bezug auf zu den Achsenausnehmungen der Rollen senkrecht orientierten Richtungen formschlüssig in die Achsenausnehmungen eingelassen.

In einer Ausführungsform weisen die Rollen jeweils ein ferromagnetisches Element auf, welches ausgelegt ist, mit den Bolzen magnetisch zu wechselwirken.

Das ferromagnetische Element einer Rolle kann in die Achsenausnehmung der Rolle eingelassen sein. Das ferromagnetische Element kann in Bezug auf senkrecht zur Achsenausnehmung orientierte Richtungen formschlüssig in die Achsenausnehmung der Rolle eingelassen sein. Das ferromagnetische Element kann alternativ oder in Ergänzung kraftschlüssig und/oder stoffschlüssig in die Achsenausnehmung der Rolle eingelassen sein.

Der Bolzen kann eine zylindrische Form aufweisen. Die Achsenausnehmung kann ein zylindrisches Profil aufweisen, welche auf die zylindrische Form des Bolzens abgestimmt ist. Das ferromagnetische Element einer Rolle kann eine zylindrische Form aufweisen, welche auf das zylindrische Profil der Rolle abgestimmt ist.

Durch das Lösen Verbindung des ersten Körperstücks und des zweiten Körperstücks kann die Transportvorrichtung kompakter verstaut bzw. aufbewahrt werden. Insbesondere kann die Aufnahme, welche durch den Basisabschnitt und den ersten und den zweiten Schenkel gebildet wird, zerlegt werden, so dass beim Verstauen kein Hohlraum entsteht. So kann z.B. das Risiko verringert oder vermieden werden, dass einer der Schenkel bricht, wenn diese in Richtung des Hohlraums der Aufnahme gedrückt werden.

In einer Ausführungsform teilt das erste Körperstück und das zweite Körperstück den Basisabschnitt zentral entlang einer Längsrichtung auf.

In einer Ausführungsform sind das erste Körperstück und das zweite Körperstück, vorzugsweise in zwei zum Basisabschnitt senkrechte Richtungen, formschlüssig miteinander verbindbar.

Alternativ oder in Ergänzung sind das erste und das zweite Körperstück kraftschlüssig miteinander verbindbar.

In einer Ausführungsform sind das erste Körperstück und das zweite Körperstück durch eine Steckverbindung miteinander verbindbar.

In einer Ausführungsform sind das erste Körperstück und das zweite Körperstück durch eine Spundung miteinander verbindbar.

In einer Ausführungsform sind das erste Körperstück und das zweite Körperstück durch eine Schwalbenschwanzverbindung miteinander verbindbar.

In einer Ausführungsform sind das erste Körperstück und das zweite Körperstück in einem gelösten Zustand derart stapelbar, dass der erste und der zweite Schenkel aneinander anliegen.

Dadurch kann das Risiko eines Bruchs der Transportvorrichtung beim Aufbewahren oder im verstauten Zustand weiter verringert oder vermieden werden.

Dadurch kann die platzsparende Aufbewahrung oder Verstauung der Transportvorrichtung weiter verbessert werden.

In einer Ausführungsform weist der erste Schenkel und/oder der zweite Schenkel eine Bohrung auf, in welche ein Achsenstück einer Rolle aufnehmbar ist.

Dadurch können die Rollen im vom Grundkörper gelösten Zustand in platzsparender Weise auf den Grundkörper gestapelt werden.

In einer Ausführungsform umfasst das erste Körperstück ein erstes ferromagnetisches Element, vorzugsweise einen ersten Permanentmagneten, und das zweite Körperstück ein zweites ferromagnetisches Element, vorzugweise einen zweiten Permanentmagneten, welche derart angeordnet sind, dass sich das erste Körperstück und das zweite Körperstück über das erste und das zweite ferromagnetische Element magnetisch anziehen.

Das erste ferromagnetische Element und/oder das zweite ferromagnetische Element können in einer Ausführungsform die ferromagnetischen Elemente sein, welche zur magnetischen Befestigung der Rollen in die Achsenausnehmung des Grundkörpers eingelassen sind.

### LISTE DER FIGUREN

Anhand der in den nachfolgenden Figuren gezeigten Ausführungsbeispiele und der dazugehörigen Beschreibung werden Aspekte der Erfindung näher erläutert. Es zeigen:
- Fig. 1: eine Ausführungsform einer Transportvorrichtung in einer perspektivischen Ansicht;
- Fig. 2: die Transportvorrichtung aus Fig.1 in einer gegenüberliegenden perspektivischen Ansicht;
- Fig. 3: eine Frontalansicht der Transportvorrichtung aus Fig.1;
- Fig. 4: eine Explosionsdarstellung der Transportvorrichtung aus Fig.1;
- Fig. 5: eine perspektivische Ansicht der zwei Körperstücke der Transportvorrichtung aus Fig.1 in einem gestapelten Zustand;
- Fig. 6: eine Ausführungsform einer Transportvorrichtung in einer perspektivischen Ansicht;
- Fig. 7: eine Explosionsdarstellung der Transportvorrichtung aus Fig.6
- Fig. 8: eine Ausführungsform einer Transportvorrichtung in einer perspektivischen Ansicht;
- Fig.9: eine Explosionsdarstellung der Transportvorrichtung aus Fig.8;
- Fig.10: eine Ausführungsform einer Transportvorrichtung in einer Explosionsdarstellung.

### BESCHREIBUNG EXEMPLARISCHER AUSFÜHRUNGSFORMEN

Figur 1 zeigt Ausführungsform einer Transportvorrichtung 1 in einer perspektivischen Ansicht. Die Transportvorrichtung 1 umfasst einen Grundkörper 11 mit einem ersten Körperstück 11.1 und einem zweiten Körperstück 11.2, welche lösbar miteinander verbunden sind. Der Grundkörper 11 weist einen ersten Schenkel 111 des ersten Körperstücks 11.1 und einen zweiten Schenkel 112 des zweiten Körperstücks 11.2 auf, welche an einem Basisabschnitt 113 anschliessen. Durch den ersten Schenkel 111, den zweiten Schenkel 112 und dem Basisabschnitt 113 wird eine Aufnahme 114 für ein längliches Wintersportgerät, insbesondere ein paar Skier, gebildet. Die Endstücke eines Paars von Skiern können in Längsrichtung der Skier in die Aufnahme 114 gelegt werden. Der erste Schenkel 111 weist einen Vorsprung 1111 auf und der zweite Schenkel 112 weist einen Vorsprung 1121 auf. Die Vorsprünge 1111 und 1121 können genutzt werden, um einen Anschlag für einen Riemen zu bilden, welcher z.B. an den Schenkeln 111 und 112 angebracht werden kann und ein Herausrutschen der Skier in einer zum Basisabschnitt 113 parallelen Längsrichtung verhindern kann. Der Grundkörper 11 weist ferner Bohrungen 1112 und 1122 auf, in welche ebenfalls ein Riemen aufgenommen werden kann, welcher die Skier in einer Richtung senkrecht zum Basisabschnitt 113 sichern kann. Der Grundkörper 11 ist aus Kunststoff geformt.

Die Transportvorrichtung 1 weist weiter zwei Rollen 12 auf, welche um eine Rollachse A1 rotierbar gelagert sind.

Das erste Körperstück 11.1 und das zweite Körperstück 11.2 teilen den Basisabschnitt 113 des Grundkörpers 11 zentral entlang einer senkrecht zur Achse A1 orientierten Längsrichtung auf.

Figur 2 zeigt die Transportvorrichtung 1 aus Fig.1 in einer gegenüberliegenden perspektivischen Ansicht. In dieser Ansicht ist zu erkennen, dass das erste Körperstück 11.1 einen Vorsprung 11.11 aufweist und das zweite Körperstück 11.2 eine Ausnehmung 11.21 aufweist. Der Vorsprung 11.11 und die Ausnehmung 11.21 sind derart ausgebildet und greifen derart ineinander ein, dass eine Schwalbenschwanzverbindung gebildet wird.

Die zwei Körperstücke 11.1 und 11.2 sind durch die Schwalbenschwanzverbindung in einer horizontalen, zum Basisabschnitt senkrecht orientierten Richtung und einer vertikalen, zum Basisabschnitt senkrecht orientierten Richtung formschlüssig miteinander verbunden.

Figur 3 zeigt eine Frontalansicht der Transportvorrichtung 1 aus Fig.1, in welcher die zentrale Aufteilung des Basisabschnitts 113 durch die zwei Körperstücke 11.1 und 11.2 sowie die Aufnahme 114 gut zu erkennen sind.

Figur 4 zeigt eine Explosionsdarstellung der Transportvorrichtung 1 aus Fig.1. Die Rollen 12 weisen jeweils ein ferromagnetisches Achsenstück 121 auf, welches jeweils in Ausnehmungen 115 des Grundkörpers einführbar ist. Jedes der zwei Körperstücke des Grundkörpers weist eine Achsenausnehmung 115 auf. In den Achsenausnehmungen 115 des Grundkörpers sind jeweils Permanentmagnete 13 eingelassen, welche mit den Achsenstücken 121 magnetisch wechselwirken. Durch die magnetische Wechselwirkung können die Rollen 12 magnetisch am Grundkörper lösbar befestigt werden. In bestimmten Ausführungsformen können anstatt den Permanentmagneten 13 auch temporär magnetisierbare ferromagnetische Elemente vorgesehen sein, welche mit permanent magnetisierten Achsenstücken wechselwirken können. Die Rollen 12 weisen jeweils eine Achse 122 auf. Die Achse 122 weist ein Gewinde 123 auf, auf welche das Achsenstück 121 aufschraubbar ist. Die Achse 122 ist aus Kunststoff geformt. Die Rollen 12 weisen ferner Bohrungen 124 auf, welche umlaufend zur Rollachse der Rollen 12 angeordnet sind, und in welche die Achsenstücke 121 einführbar sind. Am Grundkörper der Transportvorrichtung 1 sind weiter Anti-Rutschelemente 116 angebracht, welche ein Festhalten der Skier in der Aufnahme unterstützen. Der Grundkörper weist ferner Bohrungen 117 auf, in welche die Achsenstücke 121 in einem gelösten Zustand der Rollen 12 aufnehmbar sind.

Figur 5 zeigt eine perspektivische Ansicht der zwei Körperstücke 11.1 und 11.2 der Transportvorrichtung aus Fig.1 in einem gestapelten Zustand. Durch die zentrale Teilung des Grundkörpers bilden sich im aufgeteilten Zustand des Grundkörpers zwei Teil-Basisabschnitte 1131 und 1132 aus, welche genutzt werden können, um die Körperstücke 11.1 und 11.2 platzsparend zu stapeln.

Figur 6 zeigt eine weitere Ausführungsform einer Transportvorrichtung 2 in einer perspektivischen Ansicht. Die Transportvorrichtung 2 umfasst einen Grundkörper 21 mit einem ersten Schenkel 211 und einem zweiten Schenkel 212, welche eine Aufnahme 214 begrenzen. Weiter weist der Grundkörper 21 einen dritten Schenkel 210 auf, welche die Aufnahme 214 in zwei Unteraufnahmen 214.1 und 214.2 aufteilt, in welche die Endstücke der Skier eines Paars von Skiern einzeln aufgenommen werden können. In den Unteraufnahmen 214.1 und 214.2 sind Keilstücke 219 angeordnet, welche dazu dienen, die Endstücke der Skier in den Unteraufnahmen 214.1 und 214.2 zu klemmen. An den Schenkeln 211 und 212 sind nach aussen hin Vorsprünge 2111 angeordnet, welche als Anschläge dienen können, mittels welchen ein Riemen um die Schenkel gezogen werden kann, um die Skier in der Transportvorrichtung zu befestigen. Im Unterschied zur Ausführungsform, welche in den Figuren 1-6 gezeigt ist, sind die Schenkel 211, 212 parallel zur Rollachse A2 der Rollen der Transportvorrichtung 2 orientiert. Der Grundkörper 21 weist ferner einen weiteren Schenkel 218 auf, welcher dazu dient, die Transportvorrichtung 2 stabil auf dem Boden aufzustellen. Die Transportvorrichtung 2 kann mitsamt den Skiern mit Hilfe des Schenkels 218 auf dem Boden aufgestellt werden.

Figur 7 zeigt eine Explosionsdarstellung der Transportvorrichtung 2 aus Fig.6. Die Rollen 22 weisen jeweils ein ferromagnetisches Achsenstück 221 auf, über welche die Rollen 22 magnetisch am Grundkörper lösbar befestigbar sind. Die Achsenstücke 221 sind in eine Bohrung 215 des Grundkörpers einführbar. Weiter ist ein Abstandsstück 14 in die Bohrung 215 einführbar, welche sicherstellt, dass die Rollen 22 einen ausreichenden Abstand zum Grundkörper einhalten.

Figur 8 zeigt eine weitere Ausführungsform einer Transportvorrichtung 3 in einer perspektivischen Ansicht. Die Transportvorrichtung 3 weist einen Grundkörper 31 auf, welcher einen ersten Schenkel 311 und einen zweiten Schenkel 312 aufweist. Der erste Schenkel 311, der zweite Schenkel 312 und ein Basisabschnitt 313 des Grundkörpers 31 bilden eine Aufnahme 34, in welcher ein Ski oder ein Snowboard aufgenommen werden kann. Die Schenkel 311 und 312 weisen eine kreisförmige Grundfläche auf, welche die Auflagefläche derart verbreitert, dass breite Wintersportgeräte wie z.B. Snowboards optimal aufgenommen werden können. Die Schenkel 311, 312 weisen ferner Bohrungen 317 auf, in welche Achsenstücke der Rollen aufgenommen werden können, wenn die Transportvorrichtung 3 zerlegt wird. Der Grundkörper 31 weist eine weitere Bohrung 319 auf, in welche ein elastisches Seil einführbar ist, mit welchem das Wintersportgerät gesichert werden kann.

Figur 9 zeigt eine Explosionsdarstellung der Transportvorrichtung 3 aus Fig.8. Die Rollen 32 weisen jeweils Achsenstücke 321 auf, welche in Achsenausnehmungen 315 des Grundkörpers einführbar sind. In den Achsenausnehmungen 315 sind Permanentmagnete 33 eingelassen, welche mit den ferromagnetischen Achsenstücken 321 wechselwirken, so dass die Rollen 32 lösbar am Grundkörper befestigt werden können. In bestimmten Ausführungsformen können anstatt den Permanentmagneten 33 auch temporär magnetisierbare ferromagnetische Elemente vorgesehen sein, welche mit permanent magnetisierten Achsenstücken wechselwirken können. Am Grundkörper ist ferner ein Anti-Rutschelement 316 angebracht. Mithilfe des Anti-Rutschelements kann z.B. ein Ski eines Paars von Skiern in der Aufnahme gesichert werden, währen der andere Ski auf dem Anti-Rutschelement 316 aufliegt.

Figur 10 zeigt eine weitere Ausführungsform einer Transportvorrichtung 2' in einer Explosionsdarstellung. Die Transportvorrichtung 2' entspricht grösstenteils der in den Figuren 6 und 7 gezeigten Ausführungsform der Transportvorrichtung 2. Die Rollen 22' weisen jeweils ein ferromagnetisches Achsenstück 221' auf, über welche die Rollen 22' magnetisch am Grundkörper 21' lösbar befestigbar sind. Das ferromagnetische Achsenstück 221' umfasst eine Manschette 2212' aus Kunststoff oder Metall und einen Permanentmagneten 2211'. Der Permanentmagnet 2211' ist formschlüssig in einem Ende der Manschette 2212' aufgenommen. Im Abstandsstück 14' sind zwei temporär magnetisierbare ferromagnetische Elemente 23' aus Eisen oder einer Eisenlegierung aufgenommen, welche im zusammengesetzten Zustand der Transportvorrichtung 2' magnetisch mit den ferromagnetischen Achsenstücken 221' bzw. mit den Permanentmagneten 2211' wechselwirken. Im Abstandsstück 14' sind die ferromagnetischen Elemente 23' in einer Kunststoffhülse 15' gehalten, wobei die Kunststoffhülse 15' beim Hineinpressen der ferromagnetischen Elemente 23' durch eine Spreizwirkung im Abstandsstück 14' fixiert wird. In der Explosionsdarstellung sind die ferromagnetischen Elemente 23' und die Kunststoffhülse 15' ausserhalb des Abstandsstücks 14' gezeigt. Die Achsenstücke 221' sind in das Abstandsstück 14' einführbar. Die Rollen 22' werden durch die magnetische Wechselwirkung zwischen den ferromagnetischen Elementen 23', welche mittig innerhalb des Abstandsstücks 14' angeordnet sind, und den Achsenstücken 221' am Grundkörper 21' lösbar befestigt, wobei das Abstandsstück 14' in die Achsenausnehmung 215' des Grundkörpers 21' eingeführt wird. Am Grundkörper der Transportvorrichtung 2' sind weiter Anti-Rutschelemente 216' aus einem Elastomer angebracht, welche ein Festhalten der Skier in der Aufnahme unterstützen. Weiter ist am Schenkel 218', welcher dazu dient, die Transportvorrichtung 2' stabil auf dem Boden aufzustellen, ein weiteres Anti-Rutschelement 2181' aus einem Elastomer angebracht. Die Transportvorrichtung 2' kann mitsamt den Skiern mit Hilfe des Schenkels 218' auf dem Boden aufgestellt werden, wobei das Anti-Rutschelement 2181' ein stabiles Aufstellen unterstützt.

### LISTE DER BEZUGSZEICHEN

- 1, 2, 2', 3: Transportvorrichtung
- 11, 21, 21' 31: Grundkörper
- 11.1: erstes Körperstück
- 11.2: zweites Körperstück
- 111, 211, 311: erster Schenkel
- 112, 212, 312: zweiter Schenkel
- 210: dritter Schenkel
- 218, 218': Schenkel
- 219: Keilstück
- 113, 313: Basisabschnitt
- 1131: erster Basisabschnitt
- 1132: zweiter Basisabschnitt
- 114, 214, 314: Aufnahme
- 214.1, 214.2: Unteraufnahmen
- 1111, 1121, 2111: Vorsprünge
- 1112, 1122: Bohrungen
- 11.21: Ausnehmung
- 11.11: Vorsprung
- 115, 215, 215', 315: Achsenausnehmung
- 116, 216', 316, 2181': Anti-Rutschelemente
- 117, 317: Bohrungen
- 12, 22, 22', 32: Rollen
- 121, 221, 221', 321: Achsenstücke
- 2211': Permanentmagnet
- 2212': Manschette
- 122: Achse
- 123: Gewinde
- 124: Bohrung
- 319: Bohrung
- 13, 33: Permanentmagnete
- 23': Ferromagnetisches Element
- 14, 14': Abstandsstück
- 15': Hülse

## Patentansprüche

1. Transportvorrichtung (1, 2, 2', 3) für ein längliches Wintersportgerät, insbesondere Ski, umfassend einen Grundkörper (11, 21, 21', 31) mit einem ersten und einem zweiten Schenkel (111, 211, 311; 112, 212, 312), welche an einem Basisabschnitt (113, 313; 1131, 1132) des Grundkörpers (11, 21, 21', 31) anschliessen, wobei durch den ersten Schenkel (111, 211, 311), den zweiten Schenkel (112, 212, 312) und dem Basisabschnitt (113, 313; 1131, 1132) eine Aufnahme (114, 214, 314) für einen Teil des Wintersportgeräts gebildet wird; und zwei entlang einer Rollachse (A1, A2) angeordnete Rollen (12, 22, 22', 32), welche magnetisch am Grundkörper (11, 21, 21', 31) lösbar befestigbar sind, wobei der Grundkörper (11, 21, 31) aus einem ersten Körperstück (11.1) umfassend den ersten Schenkel (111) und einem zweiten Körperstück (11.2) umfassend den zweiten Schenkel (112) gebildet wird, wobei das erste Körperstück (11.1) und das zweite Körperstück (11.2) lösbar miteinander verbindbar sind..

2. Transportvorrichtung (1, 2, 2', 3) nach Anspruch 1, **dadurch gekennzeichnet, dass** der Grundkörper (11, 21, 21', 31) eine entlang der Rollachse (A1, A2) orientierte Achsenausnehmung (115, 215, 215', 315) aufweist und die Rollen (12, 22, 22', 32) jeweils ein ferromagnetisches Achsenstück (121, 221, 221', 321) aufweisen, welches in die Achsenausnehmung (115, 215, 215', 315) einführbar ist.

3. Transportvorrichtung (1, 3) nach Anspruch 2, **dadurch gekennzeichnet, dass** der Grundkörper (11, 31) zwei entlang der Rollachse (A1, A2) orientierte Achsenausnehmungen (115, 315) aufweist, in welche jeweils ein ferromagnetisches Achsenstück (121, 321) einführbar ist.

4. Transportvorrichtung nach Anspruch 2 oder 3, **dadurch gekennzeichnet, dass** das ferromagnetische Achsenstück einen Permanentmagneten umfasst.

5. Transportvorrichtung (1, 2', 3) nach einem der Ansprüche 2 bis 4, **dadurch gekennzeichnet, dass** der Grundkörper (11, 21', 31) ein ferromagnetisches Element (13, 23', 33) aufweist, welches in die Achsenausnehmung (115, 215', 315) eingelassen ist und ausgelegt ist, mit dem ferromagnetischen Achsenstück (121, 221', 321) magnetisch zu wechselwirken.

6. Transportvorrichtung (1, 2', 3) nach Anspruch 5, **dadurch gekennzeichnet, dass** das ferromagnetische Element einen Permanentmagneten (13,23', 33) umfasst.

7. Transportvorrichtung (2') nach Anspruch 5 oder 6, **dadurch gekennzeichnet, dass** das ferromagnetische Element (23') in einer Hülse (15'), vorzugsweise einer Kunststoffhülse, aufgenommen ist, welche in der Achsenausnehmung (215') kraftschlüssig, vorzugsweise durch eine radiale Spreizwirkung, gehalten ist

8. Transportvorrichtung (1, 2, 2', 3) nach einem der Ansprüche 2 bis 7, **dadurch gekennzeichnet, dass** die Rollen (12, 22, 22', 32) eine Mehrzahl von umlaufend angeordneten Bohrungen (124) aufweisen, in welche jeweils das ferromagnetische Achsenstück (121, 221, 221', 321) der jeweils anderen Rolle (12, 22, 22', 32) einführbar ist.

9. Transportvorrichtung (1) nach einem der vorangehenden Ansprüche, **dadurch gekennzeichnet, dass** das erste Körperstück (11.1) und das zweite Körperstück (11.2) den Basisabschnitt (113) zentral entlang einer Längsrichtung aufteilen.

10. Transportvorrichtung (1) nach einem der vorangehenden Ansprüche, **dadurch gekennzeichnet, dass** das erste Körperstück (11.1) und das zweite Körperstück (11.2), vorzugsweise in zwei zum Basisabschnitt (113) senkrechte Richtungen, formschlüssig miteinander verbindbar sind.

11. Transportvorrichtung (1) nach Anspruch 10, **dadurch gekennzeichnet, dass** das erste Körperstück (11.1) und das zweite Körperstück (11.2) durch eine Steckverbindung, bevorzugt durch eine Spundung, besonders bevorzugt durch eine Schwalbenschwanzverbindung (11.21; 11.11), miteinander verbindbar sind.

12. Transportvorrichtung (1) nach einem der vorangehenden Ansprüche, **dadurch gekennzeichnet, dass** das erste Körperstück (11.1) und das zweite Körperstück (11.2) in einem gelösten Zustand derart stapelbar sind, dass der erste und der zweite Schenkel (111, 112) aneinander anliegen.

13. Transportvorrichtung (1) nach einem der vorangehenden Ansprüche, **dadurch gekennzeichnet, dass** das erste Körperstück (11.1) ein erstes ferromagnetisches Element, vorzugsweise einen ersten Permanentmagneten (13), und das zweite Körperstück (11.2) ein zweites ferromagnetisches Element, vorzugweise einen zweiten Permanentmagneten (13), umfasst, welche derart angeordnet sind, dass sich das erste Körperstück (11.1) und das zweite Körperstück (11.2) über das erste und das zweite ferromagnetische Element magnetisch anziehen.

14. Transportvorrichtung (1, 3) nach einem der vorangehenden Ansprüche, **dadurch gekennzeichnet, dass** der erste Schenkel (111, 311) und/oder der zweite Schenkel (112, 312) eine Bohrung (117, 317) aufweist, in welche ein Achsenstück (121, 321) einer Rolle (12, 32) aufnehmbar ist.

## Claims

1. Transport device (1, 2, 2', 3) for an elongated winter sports device, in particular ski, comprising a base body (11, 21, 21', 31) with a first and a second leg (111, 211, 311; 112, 212, 312) which are connected to a base portion (113, 313; 1131, 1132) of the base body (11, 21, 21', 31), wherein a receptacle (114, 23.4, 314) for a part of the winter sports device is formed by the first leg (111, 211, 311), the second leg (112, 212, 312) and the base portion (113, 313; 1131, 1132); and two rollers (12, 22, 22', 32) arranged along a rolling axis (A1, A2), which can be magnetically releasably attached to the base body (11, 21, 21', 31), wherein the base body (11, 21, 31) is formed from a first body part (11.1) comprising the first leg (111) and a second body part (11.2) comprising the second leg (112), wherein the first body part (11.1) and the second body part (11.2) can be releasably connected to each other.

2. Transport device (1, 2, 2', 3) according to claim 1, **characterized in that** the base body (11, 21, 21', 31) has an axle recess (115, 215, 215', 315) oriented along the rolling axis (A1, A2), and the rollers (12, 22, 22', 32) each have a ferromagnetic axle piece (121, 221, 221', 321) which can be inserted into the axle recess (115, 215, 215', 315).

3. Transport device (1, 3) according to claim 2, **characterized in that** the base body (11, 31) has two axle recesses (115, 315) oriented along the rolling axis (A1, A2), into each of which a ferromagnetic axle piece (121, 321) can be inserted.

4. Transport device according to claim 2 or 3, **characterized in that** the ferromagnetic axle piece comprises a permanent magnet.

5. Transport device (1, 2', 3) according to one of claims 2 to 4, **characterized in that** the base body (11, 21', 31) has a ferromagnetic element (13, 23', 33) which is embedded in the axle recess (115, 215', 315) and is designed to interact magnetically with the ferromagnetic axle piece (121, 221', 321).

6. Transport device (1, 2', 3) according to claim 5, **characterized in that** the ferromagnetic element comprises a permanent magnet (13, 23', 33).

7. Transport device (2') according to claim 5 or 6, **characterized in that** the ferromagnetic element (23') is housed in a sleeve (15'), preferably a plastic sleeve, which is held in the axle recess (215') by a force-fit, preferably by a radial spreading effect.

8. Transport device (1, 2, 2', 3) according to one of claims 2 to 7, **characterized in that** the rollers (12, 22, 22', 32) have a plurality of circumferentially arranged bores (124) into which the ferromagnetic axle piece (121, 221, 221', 321) of the respective other roller (12, 22, 22', 32) can be inserted.

9. Transport device (1) according to one of the preceding claims, **characterized in that** the first body part (11.1) and the second body part (11.2) divide the base portion (113) centrally along a longitudinal direction.

10. Transport device (1) according to one of the preceding claims, **characterized in that** the first body part (11.1) and the second body part (11.2) can be connected to each other in a form-fitting manner, preferably in two directions perpendicular to the base portion (113).

11. Transport device (1) according to claim 10, **characterized in that** the first body part (11.1) and the second body part (11.2) can be connected to each other by a plug connection, preferably by a groove and tongue, particularly preferably by a dovetail connection (11.21; 11.11).

12. Transport device (1) according to one of the preceding claims, **characterized in that** the first body part (11.1) and the second body part (11.2) can be stacked in a released state in such a way that the first and second legs (111, 112) rest against each other.

13. Transport device (1) according to one of the preceding claims, **characterized in that** the first body part (11.1) comprises a first ferromagnetic element, preferably a first permanent magnet (13), and the second body part (11.2) comprises a second ferromagnetic element, preferably a second permanent magnet (13), which are arranged in such a way that the first body part (11.1) and the second body part (11.2) attract each other magnetically via the first and second ferromagnetic elements.

14. Transport device (1, 3) according to one of the preceding claims, **characterized in that** the first leg (111, 311) and/or the second leg (112, 312) has a bore (117, 317) into which an axle piece (121, 321) of a roller (12, 32) can be received.

## Revendications

1. Dispositif de transport (1, 2, 2', 3) pour un équipement de sports d'hiver allongé, en particulier du ski, comprenant un corps de base (11, 21, 21', 31) avec une première et une deuxième branche (111, 211, 311 ; 112, 212, 312) qui se raccordent à une partie de base (113, 313 ; 1131, 1132) du corps de base (11, 21, 21', 31), un logement (114, 214, 314) pour une partie de l' équipement de sports d'hiver étant formé par la première branche (111, 211, 311), la deuxième branche (112, 212, 312) et la partie de base (113, 313 ; 1131, 1132); et deux roulettes (12, 22, 22', 32) disposées le long d'un axe de roulement (A1, A2), qui peuvent être fixées magnétiquement de manière amovible au corps de base (11, 21, 21', 31), le corps de base (11, 21, 31) étant formé d'une première partie de corps (11.1) comprenant la première branche (111) et d'une deuxième partie de corps (11.2) comprenant la deuxième branche (112), la première partie de corps (11.1) et la deuxième partie de corps (11.2) pouvant être reliées entre elles de manière amovible.

2. Dispositif de transport (1, 2, 2', 3) selon la revendication 1, **caractérisé en ce que** le corps de base (11, 21, 21', 31) présente un évidement d'axe (115, 215, 215', 315) orienté le long de l'axe de roulement (A1, A2) et que les roulettes (12, 22, 22', 32) comportent chacune une pièce d'axe ferromagnétique (121, 221, 221', 321) qui peut être insérée dans l'évidement d'axe (115, 215, 215', 315).

3. Dispositif de transport (1, 3) selon la revendication 2, **caractérisé en ce que** le corps de base (11, 31) comporte deux évidements d'axe (115, 315) orientés le long de l'axe de roulement (A1, A2), dans chacun desquels peut être insérée une pièce d'axe ferromagnétique (121, 321).

4. Dispositif de transport selon la revendication 2 ou 3, **caractérisé en ce que** la pièce d'axe ferromagnétique comprend un aimant permanent.

5. Dispositif de transport (1, 2', 3) selon l'une des revendications 2 à 4, **caractérisé en ce que** le corps de base (11, 21', 31) comporte un élément ferromagnétique (13, 23', 33) qui est encastré dans l'évidement d'axe (115, 215', 315) et qui est conçu pour interagir magnétiquement avec la pièce d'axe ferromagnétique (121, 221', 321).

6. Dispositif de transport (1, 2', 3) selon la revendication 5, **caractérisé en ce que** l'élément ferromagnétique comprend un aimant permanent (13, 23', 33).

7. Dispositif de transport (2') selon la revendication 5 ou 6, **caractérisé en ce que** l'élément ferromagnétique (23') est logé dans un manchon (15'), de préférence un manchon en plastique, qui est maintenu dans l'évidement d'axe (215') par adhérence, de préférence par un effet d'écartement radial.

8. Dispositif de transport (1, 2, 2', 3) selon l'une des revendications 2 à 7, **caractérisé en ce que** les roulettes (12, 22, 22', 32) présentent une pluralité de perçages (124) disposés de manière circonférentielle, dans lesquels l'élément d'axe ferromagnétique (121, 221, 221', 321) de l'autre roulette (12, 22, 22', 32) peut être insérée.

9. Dispositif de transport (1) selon l'une des revendications précédentes, **caractérisé en ce que** la première partie de corps (11.1) et la deuxième partie de corps (11.2) divisent la partie de base (113) de manière centrale le long d'une direction longitudinale.

10. Dispositif de transport (1) selon l'une des revendications précédentes, **caractérisé en ce que** la première partie de corps (11.1) et la deuxième partie de corps (11.2) peuvent être reliées entre elles par complémentarité de forme, de préférence dans deux directions perpendiculaires à la partie de base (113).

11. Dispositif de transport (1) selon la revendication 10, **caractérisé en ce que** la première partie de corps (11.1) et la deuxième partie de corps (11.2) peuvent être reliées l'une à l'autre par une connexion enfichable, de préférence par un assemblage à tenon et mortaise, de préférence encore par une connexion en queue d'aronde (11.21 ; 11.11).

12. Dispositif de transport (1) selon l'une des revendications précédentes, **caractérisé en ce que** la première partie de corps (11.1) et la deuxième partie de corps (11.2) peuvent être empilées à l'état démonté de telle sorte que les première et deuxième branches (111, 112) soient en appui l'une contre l'autre.

13. Dispositif de transport (1) selon l'une des revendications précédentes, **caractérisé en ce que** la première partie de corps (11.1) comprend un premier élément ferromagnétique , de préférence un premier aimant permanent (13), et la deuxième partie de corps (11.2) comprend un deuxième élément ferromagnétique, de préférence un deuxième aimant permanent (13), qui sont disposés de telle sorte que la première partie de corps (11.1) et la deuxième partie de corps (11.2) s'attirent magnétiquement par l'intermédiaire du premier et du deuxième élément ferromagnétique.

14. Dispositif de transport (1, 3) selon l'une des revendications précédentes, **caractérisé en ce que** la première branche (111, 311) et/ou la deuxième branche (112, 312) présente un alésage (117, 317) dans lequel peut être logé une pièce d'axe (121, 321) d'une roulette (12, 32).
